# EUROPÄISCHE PATENTSCHRIFT

(11) **EP 1 192 330 B1**
(45) Veröffentlichungstag und Bekanntmachung des Hinweises auf die Patenterteilung: **26.03.2003**
(21) Anmeldenummer: 00940010.2
(22) Anmeldetag: 21.06.2000
(51) Int. Cl.: E06C 1/34, E04D 13/12, E04G 21/32

(54) **STEIGHILFE FÜR GENEIGTE DACHFLÄCHEN**
CLIMBING AID FOR INCLINED ROOF SURFACES
AUXILIAIRE DE PENTE POUR VERSANT DE TOIT INCLINE

(30) Priorität: 02.07.1999 AT 46099 U
(43) Veröffentlichungstag der Anmeldung: 03.04.2002
(73) Patentinhaber: Reisner, Franz, 6020 Innsbruck (AT)
(72) Erfinder: Reisner, Franz, 6020 Innsbruck (AT)
(74) Vertreter: Torggler, Paul Norbert, Dr.
(86) Internationale Anmeldenummer: AT0000168
(87) Internationale Veröffentlichungsnummer: WO01002689

(56) Entgegenhaltungen:
- EP-A- 0 478 899
- CH-A- 278 214
- DE-A- 3 219 572
- DE-A- 3 339 117
- DE-U- 29 516 463
- FR-A- 2 588 031
- US-A- 4 179 011

## Beschreibung

Die Erfindung betrifft eine Steighilfe gemäß dem Oberbegriff des Anspruchs 1.

Für die Erhöhung der Sicherheit bei der Begehung von Dächern, beispielsweise für den Rauchfangkehrer, werden Dachleitern vorgesehen, die beispielsweise in an oder unter der Dachdeckung oder dem Dachfirst montierten hakenartigen Befestigungselementen eingehängt werden (DE 32 19 572 A, EP 478 899 A). Vor allem die Seitenstabilität dieser Befestigungsart ist nicht besonders gut. Dies kann vor allem bei ungünstigen Witterungsbedingungen für die Benutzer gefährlich werden, wenn er von einem seitlich neben der Dachleiter angeordneten Dachausstieg auf die Dachleiter übersteigen muß.

Die US 4,179,011 A zeigt eine auf einem Dach anbringbare Leiter, die ihren Halt am Dach durch eine den Frist übergreifende, lose aufliegende Konstruktion erhält. Sie ist somit nur für Giebeldächer verwendbar, die zwei zueinander geneigte Dachflächen aufweisen. Eine Seitenverschiebung der Leiter parallel zum First ist im Prinzip möglich. Die Leiter muß den First beträchtlich überragen, um eine firstübergreifende Konstruktion zu ermöglichen. Die auf dem Dach aufliegenden Stützelemente sind mittels Gewindestangen, die durch hohle Leitersprossen geführt sind, und durch endseitige Flügelmuttern an der Leiter fixiert.

Die Erfindung hat es sich nun zur Aufgabe gestellt, eine Steighilfe der eingangs genannten Art zu schaffen, die nicht nur eine unverschiebbar, insbesondere an einer Vielzahl von wählbaren Stellen am Dach fixierbare Dachleiter aufweist, sondern bevorzugt auch in einfacher Weise mit einer Absturzsicherung versehen werden kann.

Erfindungsgemäß wird dies durch die Merkmale des kennzeichnenden Teils des Patentanspruchs 1 erreicht.

Auf diese Weise ist auch eine sehr einfache Montage der Dachleiter möglich, da sie sich bevorzugt auf das Bohren von Löchern und Befestigen der Dachleitern an den Befestigungselementen mittels die Tragstäbe bildender Schraubbolzen od. dgl. beschränkt.

In einer ersten Ausführung ist vorgesehen, daß die Tragstäbe Außengewinde aufweisen und zumindest ein Befestigungselement und ein Leiterholm jeweils zwischen einem Paar von Gewindemuttern eingespannt sind.

Wenn das Dach mit Schneefanghaken bestückt ist, so können diese in einer bevorzugten Ausführung für die Befestigung der Dachleiter eingesetzt werden, sodaß gesonderte Befestigungselemente erübrigt werden. Schneefanghaken werden meist ohnedies gleichmäßig über zumindest den unteren Teil der Dachfläche verteilt. Die Dachleiter wird in diesem Fall insbesondere dann nahezu an beliebigen Stellen montierbar, wenn die Tragstäbe in Form von Gewindestangen od. dgl. sich jeweils von einem Befestigungselement zu einem benachbarten erstrecken, sodaß die Dachleiter an die gewünschte Stelle verschoben und durch Gewindemuttern fixiert werden kann. Die Tragstäbe durchsetzen in dieser Ausführung die Dachleiter bevorzugt unterhalb einer Trittstufe, sodaß sie die Begehbarkeit nicht beeinträchtigen.

In einer bevorzugten Ausführung ist vorgesehen, daß sich längs der Dachleiter ein Absturzsicherungselement erstreckt, das insbesondere mit Abstand seitlich neben einem Leiterholm angeordnet ist. Das Absturzsicherungselement ist insbesondere an den seitlich überstehenden Teilen eines oberen und eines unteren Tragstabs befestigt, und besteht beispielsweise aus einem Stahlseil, einem Stab, od.dgl., an dem ein Karabinerhaken eingehängt werden kann, der am Ende eines mit einem Sicherungsgurt verbundenen Sicherungsseils od.dgl. vorgesehen ist. Auf diese Weise wird die Beweglichkeit des Benützers kaum beeinträchtigt, und unnötige Längen des Sicherungsseils, die in Schlaufen od.dgl. liegend die Trittsicherheit beeinträchtigen können, werden vermieden, da sich der Karabinerhaken entlang des Absturzsicherungselementes verschieben kann.

Falls der Aufstieg auf das Dach nicht von innen durch eine Dachluke od.dgl. sondern über eine außen anzulehnende Leiter erfolgen soll, sieht eine weitere Ausführung vor, daß eine über den unteren Rand der Dachfläche vorstehende Lasche vorgesehen ist. Die äußere Leiter kann dadurch so angelehnt werden, daß die Lasche zwischen die Leiterholme zu liegen kommt, und dadurch zumindest einen Seitenrutschschutz für die Leiter bietet. Gegebenenfalls kann die Lasche auch eine Endabbiegung aufweisen, sodaß sie eine Leitersprosse übergreift bzw. die Leiter mit einer Sprosse in die Endabbiegung eingehängt werden kann. Die Befestigung der Lasche erfolgt vorzugsweise am unteren Tragstab mittels zweier Gewindemuttern. Vorteilhaft kann ein mit einer Öse versehener, umgekehrt ausgerichteter Schneefanghaken als Lasche montiert werden.

Nachstehend wird nun die Erfindung anhand der Figuren der beiliegenden Zeichnung näher beschrieben, ohne darauf beschränkt zu sein. In dieser zeigt:
- Fig. 1: einen Längsschnitt durch eine erfindungsgemäße Steighilfe gemäß der Linie I-I der Fig. 2,
- Fig. 2: einen Querschnitt nach der Linie II-II der Fig. 1,
- Fig. 3: eine Seitenansicht einer bevorzugten Ausführung, und
- Fig. 4: einen Längsschnitt ähnlich Fig. 1 durch den unteren Endbereich einer weiteren Ausführung.

Eine erfindungsgemäße Steighilfe für geneigte Dächer weist an oder unter der Dachdeckung fixierbare Befestigungselemente 2 auf, die im gezeigten Ausführungsbeispiel durch Schneefanghaken gebildet sind. Jeder Schneefanghaken weist einen in üblicher Weise für die Befestigung an Dachsparren od. dgl. entsprechend gewinkelten Endabschnitt auf, der in der Zeichnung nicht näher dargestellt ist. Der freie etwa dreieckige Hakenteil 3 weist eine Öse bzw. Öffnung auf.

Die Befestigungselemente 2 dienen zur Halterung einer Dachleiter 5, wobei zumindest je zwei Befestigungselemente 2 im unteren Bereich und je zwei Befestigungselemente 2 im oberen Bereich der Dachleiter 5 vorgesehen sind. Die Dachleiter 5 weist zwei mit den Befestigungselementen 2 verbindbare Holme 6 auf, die jeweils aus einem C-Profil aus einem Aluminiumblech mit ca. 2 mm Dicke bestehen.

Zwischen den beiden Holmen 1 erstrecken sich Trittstufen 7, die mit den Holmen 1 vorzugsweise verschweißt sind und ein Z-artiges Profil aufweisen. Jede Trittstufe 7 umfaßt einen Mittelbereich, der beispielsweise eine Breite von 85 mm aufweist, und zwei in einem Winkel von vorzugsweise 75° auf- bzw. abgekantete Randstege, deren Breite beispielsweise 20 mm beträgt.

Wie aus Fig. 1 ersichtlich, sind die Trittstufen 2 so zwischen den Holmen fixiert, daß bei einer etwa mittleren Dachneigung eine leicht zum Dach hin nach vome geneigte Ausrichtung der Trittstufen gegeben ist, d. h. der Winkel zur Leiterlängsebene beträgt etwa zwischen 35° und 40°. Der dachnahe, aufgekantete Randsteg bildet daher eine Auflagekante für den Zehen- bzw. Ballenbereich des Schuhs, der aufgrund der Auflagekante einen auch bei Nässe und Kälte hervorragenden Halt auf der Trittstufe 7 findet. Der Randsteg stellt weiters ebenso wie der nach unten abgekantete, vordere Randsteg auch eine Verstärkung der Trittstufe 7 dar. Die Trittstufen 7 sind aus einem mit einer Oberflächenrippung versehenen Aluminiumblech (Warzenblech) gefertigt, das insbesondere eine Dicke von 3 mm aufweist.

Im Bereich einer unteren und einer oberen Trittstufe 7 sind in den beiden Holmen 6 jeweils mit den Ösen bzw. Öffnungen des Hakenbereiches 3 der durch Schneefanghaken gebildeten Befestigungselemente 2 fluchtende Bohrungen bzw. Öffnungen vorgesehen.

Die Verbindung zwischen den Holmen 6 der Dachleiter 5 und den Befestigungselementen 2 erfolgt in der aus Fig. 2 ersichtlichen Weise mittels eines unteren und eines oberen Tragstabes 10, der mit einem durchgehenden Außengewinde 12 versehen ist und sich horizontal von einem Befestigungselement 2 durch beide Holme 6 der Dachleiter 5 in das benachbarte Befestigungselement 2 erstreckt. Jedes Befestigungselement 2 und jeder Holm 6 ist dabei, wie ersichtlich, zwischen je einem Paar von Gewindemuttern 11 auf den Tragstab 10 verspannt und damit in horizontaler Richtung unverschiebbar fixiert.

Neben der Dachleiter 5 ist ein Absturzsicherungselement 14 in Form eines Stahlseiles vorgesehen, das endseitig durch Seilklammem 15 fixierte Schlaufen aufweist, deren Trägerscheiben 16 ebenfalls mittels Gewindemuttern 11 auf den Tragstäben 10 verspannt sind. An dem Stahlseil kann ein Karabinerhaken eines Sicherungsgurtes eingehängt werden, der bei der Begehung der Dachleiter 5 entlang des Stahlseils gleitet.

Das Absturzsicherungselement 14 könnte auch geländerartig oberhalb der Dachleiter 5 an Laschen od.dgl. vorgesehen sein, die in der beschriebenen Weise an den Tragstäben 10 mittels Gewindemuttern 11 fixiert sind.

In Fig. 4 ist das untere Ende einer Dachleiter 5 gezeigt, an deren unterem Tragstab 10 etwa mittig zwischen den beiden Leiterholmen 6 ein weiterer Schneefanghaken mit Öffnung im Hakenbereich in umgekehrter Ausrichtung vorgesehen und wiederum zwischen zwei Gewindemuttem 11 fixiert ist. Der Schneefanghaken bildet eine nach unten über den Dachrand und die Dachrinne vorstehende Lasche 13, die als seitlicher Rutschschutz für eine außen am Gebäude anzulehnende Leiter verwendet werden kann. Das nicht gezeigte, freie Ende der Lasche 13 kann auch einen Haken bilden, sodaß eine Sprosse der anzulehnenden Leiter eingehängt werden kann.

## Patentansprüche

1. Steighilfe für geneigte Dachflächen, mit einer Holme (6) und Trittstufen (7) aufweisenden Dachleiter und mit einer Haltevorrichtung, die ein unteres und ein oberes Paar vom Dach hochstehender, dauerhaft montierter Befestigungselemente (2) aufweist, in denen jeweils miteinander fluchtende Aufnahmen zum Einhängen der Dachleiter vorgesehen sind, **dadurch gekennzeichnet, daß** die Aufnahmen der Befestigungselemente (2) als Ösen ausgebildet sind, und die beiden Holme (6) der Dachleiter (5) Öffnungen aufweisen, und daß in Gebrauchsstellung Tragstäbe (10) vorgesehen sind, die jeweils durch die Öffnungen in den Holmen (6) und durch die Ösen in den Befestigungselementen (2) hindurchgeführt und mit den Holmen (6) und den Befestigungselementen (2) axial unverschiebbar verbunden sind.

2. Steighilfe nach Anspruch 1, **dadurch gekennzeichnet, daß** die Tragstäbe (10) Außengewinde aufweisen, und zumindest ein Befestigungselement (2) und ein Leiterholm (6) jeweils zwischen einem Paar von Gewindemuttern (11) eingespannt sind.

3. Steighilfe nach Anspruch 1 oder 2, **dadurch gekennzeichnet, daß** die Tragstäbe (10) jeweils unterhalb einer Trittstufe (7) der Dachleiter (5) angeordnet sind.

4. Steighilfe nach einem der Ansprüche 1 bis 3, **dadurch gekennzeichnet, daß** die Trittstufen (7) jeweils aus einem an der Oberfläche gerippten Aluminiumblech bestehen, das einen in Gebrauchsstellung der Dachleiter dachnah aufgekanteten, hinteren Randsteg und einen abgekanteten, vorderen Randsteg aufweist.

5. Steighilfe nach einem der Ansprüche 1 bis 4, **dadurch gekennzeichnet, daß** sich längs der Dachleiter (5) ein Absturzsicherungselement (14) erstreckt, das an einem oberen und einem unteren Tragstab (10) befestigt ist.

6. Steighilfe nach Anspruch 5, **dadurch gekennzeichnet, daß** das Absturzsicherungselement (14) mit Abstand seitlich neben einem Leiterholm (6) angeordnet ist.

7. Steighilfe nach einem der Ansprüche 1 bis 6, **dadurch gekennzeichnet, daß** eine in Gebrauchsstellung der Dachleiter über den unteren Rand der Dachfläche vorstehende Lasche (13) vorgesehen ist.

## Claims

1. A climbing aid for inclined roof surfaces comprising a roof ladder having bar members (6) and treads (7) and a holding device which has a lower and an upper pair of permanently mounted fixing elements (2) which stand up from the roof and in which respective mutually aligned receiving means are provided for hanging the roof ladder therein **characterised in that** the receiving means of the fixing elements (2) are in the form of eyes and the two bar members (6) of the roof ladder (5) have openings and that in the position of use there are provided carrier bars (10) which are respectively passed through the openings in the bar members (6) and through the eyes in the fixing elements (2) and are axially immovably connected to the bar members (6) and the fixing elements (2).

2. A climbing aid according to claim 1 **characterised in that** the carrier bars (10) have male screwthreads and at least one fixing element (2) and a ladder bar member (6) are clamped between a respective pair of screwthreaded nuts (11).

3. A climbing aid according to claim 1 or claim 2 **characterised in that** the carrier bars (10) are each arranged under a respective tread (7) of the roof ladder (5).

4. A climbing aid according to one of claims 1 to 3 **characterised in that** the treads (7) each comprise an aluminium plate which is ribbed at the surface and which has a rear edge bar portion which in the position of use of the roof ladder is angled upwardly near the roof and a front edge bar portion which is angled downwardly.

5. A climbing aid according to one of claims 1 to 4 **characterised in that** extending along the roof ladder (5) is a fall-prevention safety device (14) which is fixed to an upper and a lower carrier bar (10).

6. A climbing aid according to claim 5 **characterised in that** the fall-prevention safety device (14) is arranged at a spacing laterally beside a ladder bar member (6).

7. A climbing aid according to one of claims 1 to 6 **characterised in that** there is provided a plate (13) which in the position of use of the roof ladder projects beyond the lower edge of the roof surface.

## Revendications

1. Auxiliaire d'escalade de pente pour versants de toit inclinés, avec des échelles de toiture, présentant des montants (6) et des marches (7), et avec un dispositif de maintien présentant une paire inférieure et une paire supérieure d'éléments de fixation (2) montant du toit, montés à demeure, dans chacun desquels sont prévus des logements alignés entre eux, pour l'accrochage des échelles de toit, **caractérisé en ce que** les logements des éléments de fixation (2) sont réalisés sous la forme d'oeillets et les deux montants (6) des échelles de toit (5) présentant des ouvertures, et **en ce que**, en position d'utilisation, des barres supports (10) sont prévues, passées chacune par les ouvertures ménagées dans les montants (6) et par les oeillets aménagés dans les éléments de fixation (2) et reliées, de façon immobile axialement, aux montants (6) et aux éléments de fixation (2).

2. Auxiliaire d'escalade de pente selon la revendication 1, **caractérisé en ce que** les barres supports (10) présentent des filetages extérieurs et au moins un élément de fixation (2) et un montant d'échelle (6) sont respectivement enserrés entre une paire d'écrous (11).

3. Auxiliaire d'escalade de pente selon la revendication 1 ou 2, **caractérisé en ce que** les barres supports (10) sont chacune disposées au-dessous d'une marche de barreau (7) des échelles de toit (5).

4. Auxiliaire d'escalade de pente selon l'une des revendications 1 à 3, **caractérisé en ce que** les marches de barreau (7) sont chacune formées d'une tôle d'aluminium nervurée en surface, présentant une nervure de bordure arrière, repliée vers le haut à proximité du toit lorsque l'échelle de toit est en position d'utilisation, et une nervure de bordure avant, repliée vers le bas.

5. Auxiliaire d'escalade de pente selon l'une des revendications 1 à 4, **caractérisé en ce que** le long de l'échelle de toit (5) s'étend un élément anti-chute (14), fixé sur une barre-support supérieure (10) et une barre-support inférieure (10).

6. Auxiliaire d'escalade de pente selon la revendication 5, **caractérisé en ce que** l'élément de sécurité anti-chute (14) est disposé à distance latéralement à côté d'un montant d'échelle (6).

7. Auxiliaire d'escalade de pente selon l'une des revendications 1 à 6, **caractérisé en ce qu'**il est prévu une patte (13) en saillie sur le bord inférieur de la surface de toit, lorsque l'échelle de toit est en position d'utilisation.
